# FASCICULE DE BREVET EUROPEEN

(11) **EP 4 151 284 B1**
(45) Date de publication et mention de la délivrance du brevet: **11.09.2024**
(21) Numéro de dépôt: 22195164.3
(22) Date de dépôt: 12.09.2022
(51) Int. Cl.: A63B 5/08, A63B 21/00, A63B 21/02

(54) **TREMPLIN DE GYMNASTIQUE À ÉLASTICITÉ RÉGLABLE**
TURNSPRUNGBRETT MIT EINSTELLBARER ELASTIZITÄT
GYMNASTICS SPRINGBOARD WITH ADJUSTABLE ELASTICITY

(30) Priorité: 16.09.2021 FR 2109735
(43) Date de publication de la demande: 22.03.2023
(73) Titulaire: Gymnova, 13012 Marseille (FR)
(72) Inventeur: DUBOUT, Jean-Claude, 13600 LA CIOTAT (FR)
(74) Mandataire: Santarelli

(56) Documents cités:
- FR-A1- 2 696 102
- US-B2- 7 175 567

## Description

La présente invention concerne le domaine des équipements destinés à la pratique d'un sport, et en particulier sur le domaine des agrès de gymnastique artistique. Elle porte notamment sur un tremplin de gymnastique.

On appelle tremplin de gymnastique une structure comportant une planche souple et généralement bombée, sur laquelle les gymnastes bondissent pour faire des sauts.

Un tremplin de gymnastique comporte classiquement une partie supérieure en forme de plaque comprenant une face d'appel, une partie inférieure s'étendant sous la partie supérieure et servant d'appui lorsque le tremplin est en position d'utilisation. La partie supérieure et la partie inférieure ont chacune une extrémité de solidarisation par lesquelles elles sont reliées l'une à l'autre. La partie supérieure et la partie inférieure s'éloignent l'une de l'autre à partir des extrémités de solidarisation.

Le tremplin de gymnastique comporte en outre des organes élastiques intercalés entre la partie supérieure et la partie inférieure.

Ces organes élastiques sont la plupart du temps fixes dans le tremplin. Ainsi, leur nombre et positions sont prédéfinis et inchangeables de sorte que l'élasticité du tremplin ne peut pas être modifiée.

Il existe toutefois des tremplins de gymnastique à élasticité réglable, ce qui est avantageux en ce que le gymnaste peut régler les caractéristiques d'élasticité du tremplin en fonction du saut à effectuer et/ou de sa morphologie.

Un tel tremplin est divulgué dans le document FR 2 673 114. Ce tremplin comporte une partie supérieure et une partie inférieure s'éloignant l'une de l'autre à partir d'une zone de solidarisation. Le tremplin comporte en outre un dispositif élastique mobile comprenant un chariot coulissant sur un rail fixé sur la partie inférieure, et deux ressorts fixés audit chariot. Un ergot permet de maintenir le chariot immobile sur le rail. L'ergot doit être désengagé afin de permettre le mouvement du chariot sur le rail.

La présente invention propose une solution alternative pour obtenir un tremplin de gymnastique à élasticité réglable, dont le réglage est possible par un unique mouvement ou une unique manipulation. Plus spécifiquement, l'invention vise à permettre au gymnaste, de contrôler simplement l'élasticité du tremplin en fonction du ressenti recherché et de l'endroit du tremplin au niveau duquel il souhaite bondir.

A cet effet, l'invention concerne un tremplin de gymnastique comportant une partie supérieure ayant une face d'appel, une partie inférieure servant à l'appui du tremplin sur le sol en position d'utilisation, la partie supérieure et la partie inférieure s'éloignant l'une de l'autre à partir d'une zone de solidarisation du tremplin où elles sont jointes, ledit tremplin comportant en outre un dispositif élastique mobile comprenant une plaque supérieure configurée pour coulisser sur une face interne de la partie supérieure, une plaque inférieure configurée pour coulisser sur une face interne de la partie inférieure, et un organe élastique interposé entre la plaque supérieure et la plaque inférieure, la face interne de la partie supérieure et la face interne de la partie inférieure étant en regard l'une de l'autre.

Selon l'invention, le tremplin comporte un système de mise en mouvement du dispositif élastique mobile fixé à la plaque inférieure ou à la plaque supérieure, ledit système de mise en mouvement comportant une roue menante, une roue menée et un lien flexible configuré pour transmettre un mouvement de rotation de la roue menante à la roue menée, la plaque supérieure ou la plaque inférieure étant solidaire du lien flexible de sorte que la rotation de la roue menante entraîne le coulissement de la plaque inférieure sur la partie inférieure et de la plaque supérieure sur la partie supérieure.

Grâce à l'invention, il est possible de régler simplement l'élasticité du tremplin. L'élasticité peut être réglée en fonction du saut effectué et notamment en fonction de l'endroit au niveau duquel le gymnaste prend appel, ainsi que du ressenti recherché par le gymnaste. Autrement dit, en fonction du ressenti recherché et de l'endroit du tremplin sur lequel le gymnaste prend appel, ce dernier peut déplacer le dispositif élastique mobile dans le tremplin.

Le seul mouvement de la roue menante permet de déplacer le dispositif élastique mobile et donc de régler l'élasticité du tremplin.

Le système de mise en mouvement étant fixé à la plaque inférieure ou à la plaque supérieure, le tremplin à élasticité réglable ainsi configuré est compact. En effet, tous les éléments permettant de régler l'élasticité se trouvent entre la plaque inférieure et la plaque supérieure.

Selon une caractéristique, la roue menante et la roue menée sont des poulies, le lien flexible comprenant une courroie.

Selon une caractéristique, la roue menante et la roue menée sont des roues dentées, le lien flexible comprenant une chaîne.

Les systèmes de poulies-courroies, et roues dentées-chaîne ont l'avantage d'être simples et de permettre par un mouvement de rotation d'une poulie ou d'une roue dentée de déplacer le dispositif élastique mobile dans le tremplin.

Le mouvement de rotation de la roue menante peut être effectué simplement par un outil mécanique classique, tel qu'une clé à cliquet par exemple. Le mouvement de rotation de la roue menante peut également être effectué de manière automatique, en particulier au moyen d'un moteur.

Selon une caractéristique, la plaque inférieure et la plaque supérieure sont configurées pour coulisser le long d'une direction prise dans la longueur de la partie inférieure et la partie supérieure, dite direction longitudinale, respectivement sur la face interne de la partie inférieure et sur la face interne de la partie supérieure.

Selon une caractéristique, l'organe élastique du dispositif élastique mobile est un ressort conique.

Selon une caractéristique, le dispositif élastique mobile comporte au moins un élément de guidage fixé à la plaque inférieure, la partie inférieure du tremplin comportant au moins une rainure configurée pour recevoir ledit au moins un élément de guidage.

Selon une caractéristique, le dispositif élastique mobile comporte un dispositif de réglage de tension s'étendant dans le prolongement de l'élément de guidage et assemblé audit élément de guidage au moyen d'un boulon, le dispositif de réglage de tension comprenant une fente configurée pour recevoir le lien flexible, le dispositif de réglage de tension étant configuré pour bloquer le lien flexible, et appliquer et maintenir la tension souhaitée audit lien flexible.

Selon une caractéristique, le lien flexible est en polymère et comprend des armatures.

Un tel matériau pour le lien flexible permet d'absorber les contraintes lorsque le gymnaste saute sur le tremplin, de sorte à éviter la déformation de la partie inférieure du tremplin.

Selon une caractéristique, le dispositif élastique mobile comporte une aiguille fixée à la plaque inférieure, la partie inférieure du tremplin comprenant sur sa face interne une graduation numérique s'étendant le long d'un axe, ladite aiguille étant configurée pour pointer vers la graduation numérique de sorte à indiquer une position longitudinale du dispositif élastique mobile.

Il est ainsi possible de visualiser la position du dispositif élastique mobile et ainsi le degré d'élasticité de différentes zones du tremplin.

Selon une caractéristique, le tremplin comporte plusieurs dispositifs élastiques mobiles.

D'autres particularités et avantages de l'invention apparaîtront encore dans la description ci-après en référence aux dessins annexés, donnés à titre d'exemples non limitatifs :
- la figure 1 représente un tremplin de gymnastique selon un mode de réalisation conforme à l'invention ;
- la figure 2 représente le tremplin de la figure 1 auquel certains éléments, en particulier une partie supérieure, ont été ôtés ;
- la figure 3 représente un dispositif élastique mobile du tremplin de la figure 1 ;
- la figure 4 représente le dispositif élastique mobile attaché à une courroie ; et
- la figure 5 représente le dispositif élastique mobile, attaché à une courroie, selon un autre mode de réalisation conforme à l'invention.

La figure 1 représente un tremplin 1 de gymnastique selon un mode de réalisation de l'invention.

Le tremplin 1 comporte une partie supérieure 2 et une partie inférieure 3.

La partie supérieure 2 comprend une extrémité de solidarisation 20 et une extrémité libre 21 opposée à l'extrémité de solidarisation 20.

La partie supérieure 2 comprend une face externe ou face d'appel 22 sur laquelle un gymnaste réalise son bond. La partie supérieure 2 comprend également une face interne 23 opposée à la face d'appel 22.

La partie supérieure 2 est bombée ou arquée. Dans une position d'utilisation, le bombement de la partie supérieure 2 est dirigé vers le haut.

La partie supérieure 2 est configurée pour immobiliser au moins un organe élastique fixe 6. La partie supérieure 2 comprend par exemple au moins un pion (non visible sur les figures), par exemple en caoutchouc. Ledit au moins un pion est configuré pour bloquer le mouvement de l'au moins un organe élastique fixe 6. Bien entendu, la partie supérieure 2 peut comprendre autant de pions que d'organes élastiques fixes 6, notamment ici quatre pions.

La partie supérieure 2 peut comprendre un matériau composite, par exemple en fibre de verre, fibre de carbone, kevlar, aluminium ou bois. La partie supérieure 2 peut comprendre une première couche d'un matériau composite et une deuxième couche par exemple de mousse.

La partie supérieure 2 présente un contour sensiblement rectangulaire.

La figure 2 représente la partie inférieure 3 seule.

La partie inférieure 3 sert à l'appui du tremplin sur le sol en position d'utilisation. La partie inférieure 3 est de préférence également légèrement bombée. Le bombement est dirigé vers le haut en position d'utilisation.

Dans un autre exemple de réalisation la partie inférieure 3 peut être plate.

La partie supérieure 3 comprend une extrémité de solidarisation 30 et une extrémité libre 31 opposée à l'extrémité de solidarisation 30.

La partie supérieure 2 et la partie inférieure 3 sont jointes l'une à l'autre par leurs extrémités de solidarisation 20, 30. Elles forment à ce niveau une zone de solidarisation du tremplin.

La partie inférieure 3 s'éloigne de la partie supérieure 2 à partir des extrémités de solidarisation 20, 30.

La partie inférieure 3 comprend une face d'appui 32 sur laquelle le tremplin 1 est en appui lorsqu'il est en position d'utilisation.

La partie inférieure 3 comprend également une face interne 33 opposée à la face d'appui 32. La face interne 33 de la partie inférieure 3 est en regard de la face interne 23 de la partie supérieure 2.

La partie inférieure 3 comprend une rainure 34. La rainure 34 débouche sur la face interne 33 de la partie inférieure 3.

La rainure 34 comprend deux portions rectilignes non parallèles prolongées par des portions courbes. Ainsi, la rainure 34 a un contour sensiblement triangulaire.

La partie inférieure 3 comprend également au moins une gorge 35. La partie inférieure 3 comprend ici quatre gorges 35.

Chaque gorge 35 présente un contour circulaire. La gorge 35 débouche sur la face interne 33 de la partie inférieure 3.

La partie inférieure 3 est de préférence en matériau rigide, par exemple en métal, plastique, bois, contreplaqué ou composite.

La partie inférieure 3 présente un contour sensiblement rectangulaire.

On définit ici une direction longitudinale, correspondant à une direction prise dans la longueur de la partie inférieure 3.

La partie inférieure 3 possède un axe médian longitudinal A1.

La partie inférieure 3 comprend sur sa face interne 33 une graduation 36 numérique. La graduation 36 s'étend le long d'un axe A0. L'axe A0 est ici longitudinal.

Le tremplin 1 comprend également un dispositif élastique mobile 4 bien visible à la figure 2, et représenté de manière isolée aux figures 3, 4.

Le dispositif élastique mobile 4 comprend une plaque supérieure 40 et une plaque inférieure 41.

La plaque supérieure 40 et la plaque inférieure 41 présentent toutes les deux une même forme et une même structure. Cela simplifie notamment leur fabrication mais bien entendu, la plaque supérieure 40 et la plaque inférieure 41 peuvent présenter des forme et/ou structure différentes.

Chacune de la plaque supérieure 40 et de la plaque inférieure 41 comprend une portion de glissement 400, 410.

Chaque portion de glissement 400, 410 présente ici une forme de raquette. Chaque portion de glissement 400, 410 possède ainsi une zone large et une zone plus étroite.

Chaque portion de glissement 400, 410 comprend un logement 403, 413. Le logement 403, 413 est usiné dans l'une des faces de la portion de glissement 400, 410. Le logement 403, 413 débouche sur un bord de la portion de glissement 400, 410. Le logement 403, 413 présente une forme sensiblement rectangulaire.

Chacune de la plaque supérieure 40 et de la plaque inférieure 41 comprend également au moins une portion de réception 401, 411. Chacune de la plaque supérieure 40 et de la plaque inférieure 41 comprend ici deux portions de réception 401, 411.

Chaque portion de réception 401, 411 saille d'une face de la portion de glissement 400, 410 correspondante. Un décrochement 402, 412 est formé entre chaque portion de réception 401, 411 et une face de la portion de glissement 400, 410 correspondante.

Les portions de réception 401 de la plaque supérieure 40 présentent ici des tailles différentes. Autrement dit, l'une des portions de réception 401 est plus grande que l'autre des portions de réception 401. De même, les portions de réception 411 de la plaque inférieure 41 présentent des tailles différentes. Autrement dit l'une des portions de réception 411 est plus grande que l'autre des portions de réception 411.

Dans un autre exemple de réalisation, les portions de réception 401, 411 peuvent présenter les mêmes dimensions.

Les portions de réception 401 de la plaque supérieure 40 s'étendent en regard des portions de réception 411 de la plaque inférieure 41. Dans l'exemple illustré, une grande portion de réception 401 de la plaque supérieure 40 s'étend en regard d'une petite portion de réception 411 de la plaque inférieure 41, et une petite portion de réception 401 de la plaque supérieure 40 s'étend en regard d'une grande portion de réception 411 de la plaque inférieure 41.

Les portions de réception 401, 411 présentent une forme générale circulaire.

Le dispositif élastique mobile 4 comprend également au moins un organe élastique 42. Le dispositif élastique mobile 4 comprend ici deux organes élastiques 42.

Les organes élastiques 42 sont des ressorts coniques. Chaque organe élastique 42 possède à ses extrémités un enroulement large 420 et un enroulement étroit 421 .Les organes élastiques 42 sont interposés entre la plaque supérieure 40 et la plaque inférieure 41. En particulier, chaque organe élastique 42 est enroulé au niveau de chacune de ses extrémités autour d'une portion de réception 401 de la plaque supérieure 40 et autour d'une portion de réception 411 de la plaque inférieure 41. Chaque organe élastique 42 est enroulé au niveau d'un décrochement 402 de la plaque supérieure 40 et d'un décrochement 412 de la plaque inférieure 41. Plus précisément, un enroulement large 420 de chaque organe élastique 42 est enroulé autour d'une grande portion de réception 401, 411 et un enroulement étroit 421 est enroulé autour d'une petite portion de réception 401, 411.

Bien entendu, les organes élastiques 42 peuvent avoir d'autres formes, par exemple cylindrique. Dans ce cas par exemple, les portions de réception 401, 411 de la plaque supérieure 40 et de la plaque inférieure 41 peuvent être de la même taille.

Le dispositif élastique mobile 4 comporte au moins un élément de guidage 43. Le dispositif élastique mobile 4 comporte ici deux éléments de guidage 43.

Chaque élément de guidage 43 comprend une portion cylindrique 430 prolongée par une portion rectangulaire 431.

La portion rectangulaire 431 comprend un évidement 432. L'évidement 432 s'étend ici quasiment sur toute la longueur de la portion rectangulaire 431.

La portion rectangulaire 431 comprend une extrémité libre 433 opposée à une extrémité prolongeant la portion cylindrique 430. L'extrémité libre 433 est chanfreinée.

La portion rectangulaire 431 comprend également un orifice de réception 434. L'orifice de réception 434 s'étend au niveau de l'extrémité libre 433. L'orifice de réception 434 est traversant. L'orifice de réception 434 présente ici une forme sensiblement circulaire.

La portion rectangulaire 431 comprend en outre une cavité 435. La cavité 435 est formée par une portion de l'évidement 432. La cavité 435 se situe à proximité de l'extrémité libre 433.

Chaque élément de guidage 43 est fixé à la plaque inférieure 41. L'élément de guidage 43 peut être fixé à la plaque inférieure 41 au moyen de boulons 436. Dans l'exemple illustré, la portion cylindrique 430 de chaque élément de guidage 43 est fixée à la plaque inférieure 41 par un boulon 436 dont une tige 437 traverse une portion de réception 411.

Chaque élément de guidage 43 présente une largeur sensiblement égale ou légèrement inférieure à la largeur de la rainure 34 de la partie inférieure 3. On entend par largeur de l'élément de guidage 43, la plus grande dimension parmi un diamètre de la portion cylindrique 430 et une largeur de la portion rectangulaire 431.

Les éléments de guidage 43 peuvent ainsi être logés dans la rainure 34 de la partie inférieure 3.

Le dispositif élastique mobile 4 comporte également au moins un dispositif de réglage de tension 44. Le dispositif élastique mobile 4 comporte ici deux dispositifs de réglage de tension 44.

Chaque dispositif de réglage de tension 44 présente la forme d'un bloc sensiblement parallélépipédique, et ici cubique.

Chaque dispositif de réglage de tension 44 comprend une fente 440.

Chaque dispositif de réglage de tension 44 s'étend dans le prolongement d'un élément de guidage 43 correspondant. Le dispositif de réglage de tension 44 est assemblé à l'élément de guidage 43 correspondant. Le dispositif de réglage de tension 44 est en particulier assemblé à l'extrémité libre 433 de la portion rectangulaire 431 de l'élément de guidage 43. L'assemblage est ici effectué au moyen d'un boulon 441. Le boulon 441 comprend un écrou 442 et une vis 443. La vis 443 traverse l'orifice de réception 434 de la portion rectangulaire 431 de l'élément de guidage 43. L'écrou 442 est logé dans la cavité 435 de la portion rectangulaire 431 de l'élément de guidage 43. La cavité 435 est configurée pour bloquer la rotation de l'écrou 442.

Chaque dispositif de réglage de tension 44 présente une largeur sensiblement égale ou légèrement inférieure à la largeur de la rainure 34 de la partie inférieure 3. Les dispositifs de réglage de tension 44 peuvent ainsi être logés dans la rainure 34 de la partie inférieure 3.

Le dispositif élastique mobile 4 comporte également une aiguille 45 ou tige.

L'aiguille 45 est logée dans le logement 413 de la plaque inférieure 41. L'aiguille 45 est fixée à la plaque inférieure 41, par exemple au moyen d'une vis.

L'aiguille 45 est configurée pour pointer vers la graduation 36 de sorte à indiquer la position longitudinale du dispositif élastique mobile 4.

Le tremplin comporte également un système de mise en mouvement 5 du dispositif élastique mobile 4. Le système de mise en mouvement 5 est configuré pour déplacer le dispositif élastique mobile 4 selon une direction donnée. En particulier, le système de mise en mouvement 5 est configuré pour déplacer le dispositif élastique mobile 4 selon la direction d'une droite appartenant à la partie supérieure 2 ou à la partie inférieure 3. Le système de mise en mouvement 5 est ici configuré pour déplacer le dispositif élastique mobile 4 selon une direction longitudinale.

Dans un autre exemple de réalisation, le système de mise en mouvement 5 peut être configuré pour déplacer le dispositif élastique mobile 4 selon une direction autre que la direction longitudinale, par exemple la direction transversale ou une direction non orthogonale à un côté de la plaque inférieure 3.

Le système de mise en mouvement 5 est fixé à la plaque supérieure 2 ou à la plaque inférieure 3. Le système de mise en mouvement 5 est ici fixé à la partie inférieure 3.

Le système de mise en mouvement 5 comporte une roue menante 50, une roue menée 51 et un lien flexible 52.

Par exemple, un premier logement est prévu dans la partie inférieure 3 pour recevoir la roue menante 50. Un deuxième logement est prévu dans la partie inférieure 3 pour recevoir la roue menée 51.

La roue menante 50 se trouve proche de l'extrémité libre 31 de la partie inférieure 3. Cela permet d'accéder facilement à la roue menante 50 pour la mettre en mouvement.

Le système de mise en mouvement 5 comporte un arbre menant 500 encastré sur la roue menante 50.

Le système de mise en mouvement 5 comporte également un arbre mené 510 encastré sur la roue menée 51.

La liaison d'encastrement entre l'arbre menant 500 et la roue menante 50, et entre l'arbre mené 510 et la roue menée 51 peut être effectué par tout moyen, par exemple au moyen d'une vis de fixation, d'une clavette ou par collage.

Le lien flexible 52 est configuré pour transmettre un mouvement de rotation de la roue menante 50 à la roue menée 51.

Le lien flexible 52 s'étend dans la rainure 34 de la partie inférieure 3.

La plaque supérieure 40 ou la plaque inférieure 41 du dispositif élastique mobile 4 est solidaire du lien flexible 52. Dans l'exemple décrit et illustré, la plaque inférieure 41 du dispositif élastique mobile 4 est solidaire du lien flexible 52.

En particulier, chaque dispositif de réglage de tension 44 est configuré pour bloquer le lien flexible 52 et appliquer une tension sur le lien flexible 52. Chaque dispositif de réglage de tension 44 étant à son tour fixé à un élément de guidage 43 lui-même fixé à la plaque inférieure 40, la plaque inférieure 40 est ainsi solidaire du lien flexible 52.

Le lien flexible 52 traverse chaque dispositif de réglage de tension 44 par la fente 440. Le lien flexible 52 est pincé et maintenu fixe par chaque élément de réglage 44 au niveau de la fente 440. Le lien flexible 52 est pincé et maintenu fixe par exemple au moyen d'une plaque en-dessous de laquelle s'étend la fente 440.

Le lien flexible 52 comprend ainsi une première extrémité 520 attachée à l'un des dispositifs de réglage de tension 44 et une deuxième extrémité 521 attachée à l'autre des dispositifs de réglage de tension 44. Le lien flexible 52 est ici discontinu, c'est-à-dire qu'il est interrompu entre la première extrémité 520 et la deuxième extrémité 521.

Les boulons 441 permettent de régler la tension du lien flexible 52. Plus chaque boulon 441 est serré sur l'élément de guidage 43 correspondant, plus le lien flexible 52 est tendu. Autrement dit, plus la distance entre l'élément de guidage 43 et le dispositif de réglage de tension 44 est courte, plus le lien flexible 52 est tendu. Inversement, moins chaque boulon 441 est serré sur l'élément de guidage 43 correspondant, moins le lien flexible 52 est tendu. Autrement dit, plus la distance entre l'élément de guidage 43 et le dispositif de réglage de tension 44 est grande, moins le lien flexible 52 est tendu.

Le système de mise en mouvement 5 est dans l'exemple illustré un système poulies-courroie. Ainsi, la roue menante 50 et la roue menée 51 sont des poulies et le lien flexible 52 une courroie.

Le lien flexible 52 illustré est une courroie synchrone mais bien entendu tout autre type de courroie connu peut être utilisé.

Le matériau et la structure du lien flexible 52 sont choisis en fonction des caractéristiques mécaniques souhaitées.

Par exemple, le lien flexible 52 peut être une courroie en polymère tel que le polyuréthane ou le polypropylène. La courroie peut comprendre une armature. L'armature comprend par exemple des fibres de verre, des câbles en acier, ou des fibres d'aramide.

Une courroie en polymère armé permet avantageusement d'absorber les contraintes auxquelles est soumise la courroie lorsqu'un bond est réalisé sur le tremplin.

Bien entendu, d'autres systèmes de transmission sont envisageables et notamment un système comprenant des roues dentées et une chaîne.

Le tremplin 1 comporte en outre au moins un organe élastique fixe 6 (visible à la figure 1). Le tremplin 1 comporte ici quatre organes élastiques fixes 6.

Chaque organe élastique fixe 6 a une première extrémité 60 et une deuxième extrémité 61 opposée à la première extrémité 60. La première extrémité 60 est disposée dans l'une des gorges 35 de la partie inférieure 3. La deuxième extrémité 61 est fixée à la partie supérieure 2, par exemple au moyen du pion correspondant.

Le nombre, la forme et la disposition des gorges et des pions de la partie supérieure 2 et de la partie inférieure 3 peuvent varier en fonction du nombre d'organes élastiques fixes 6. Bien entendu, d'autres dispositions et moyens d'immobilisation des organes élastiques fixes 6 par rapport à la plaque supérieure 2 et à la plaque inférieure 3 sont envisageables.

Les organes élastiques fixes 6 sont par exemple des ressorts coniques.

Les organes élastiques fixes 6 peuvent être d'un autre type, notamment des ressorts cylindriques.

En position d'utilisation, la partie inférieure 3 du tremplin est placée sur une structure de support, par exemple le sol d'une salle de gymnastique. Le gymnaste peut alors sauter sur la face d'appel 22 de la partie supérieure 2.

Afin de régler l'élasticité du tremplin 1, un utilisateur peut procéder de la façon suivante.

La roue menante 50 peut être mise en rotation manuellement. La roue menante 50 peut être mise en rotation au moyen de tout outil adapté, par exemple d'une clé à cliquet.

Alternativement ou en combinaison, le système de mise en mouvement 5 peut comprendre un moteur. Le moteur est configuré pour mettre en rotation la roue menante 50 de manière automatisée. Le système de mise en mouvement 5 peut également comprendre d'autres composants, notamment électroniques, configurés pour contrôler le moteur.

Le mouvement de rotation de la roue menante 50 est transmis à la roue menée 51 par le lien flexible 52. La roue menée 51 se met donc également en rotation.

Le lien flexible 52 se déplace dans la rainure 34 de la partie inférieure 3. Le lien flexible 52 étant fixé aux dispositifs de réglage de tension 44, le déplacement du lien flexible 52 entraîne le déplacement des dispositifs de réglage de tension 44 dans la rainure 34 de la partie inférieure 3. Les dispositifs de réglage de tension 44 entraînent avec eux les éléments de guidage 43.

Le mouvement des éléments de guidage 43 dans la rainure 34 de la partie inférieure 3 engendre le coulissement de la plaque inférieure 41 sur la partie inférieure 3 et avec elle de la plaque supérieure 40 sur la partie supérieure 2.

Les éléments de guidage 43 étant logés dans la rainure 34, ils guident le coulissement de la plaque inférieure 41 et de la plaque supérieure 40. L'extrémité libre 433 chanfreinée et la portion cylindrique 430 permettent par leurs formes arrondies une fluidité dans le guidage et donc dans le coulissement de la plaque inférieure 41 et de la plaque supérieure 40.

Le dispositif élastique mobile 4 coulisse entre la roue menée 50 et la roue menante 51. Le dispositif élastique mobile 4 coulisse ici longitudinalement. La direction selon laquelle le dispositif élastique mobile 4 coulisse est déterminée notamment par la direction selon laquelle s'étendent la rainure 34 et le lien flexible 52.

Lorsque la roue menante 50 est tournée dans le sens horaire, le dispositif élastique mobile 4 coulisse vers les extrémités libres 21, 31 du tremplin 1. Lorsque la roue menante 50 est tournée dans le sens anti-horaire, le dispositif élastique mobile 4 coulisse vers les extrémités de solidarisation 20, 30 du tremplin 1.

Grâce à la graduation 36, il est possible de visualiser la position du dispositif élastique mobile 4 et ainsi connaître le réglage élastique du tremplin.

Le gymnaste déplace le dispositif élastique mobile en fonction de la zone du tremplin au niveau de laquelle il va bondir (zone d'impact) et du ressenti recherché. Autrement dit, la souplesse du tremplin est réglée en fonction de la zone d'impact. Le ressenti du gymnaste n'est pas le même en fonction de la distance séparant le dispositif élastique mobile de la zone d'impact. Ainsi par exemple, pour une zone d'impact donnée, le gymnaste déplacerait le dispositif élastique mobile 4 proche de ladite zone pour un ressenti « dur » et au contraire loin de ladite zone pour un ressenti « souple ».

La figure 5 représente le dispositif élastique mobile 4 selon un autre mode de réalisation conforme à l'invention.

Le dispositif élastique mobile 4 comporte ici un élément de guidage 43. Le dispositif élastique mobile 4 comporte également un dispositif de réglage de tension 44.

L'élément de guidage 43 comprend une portion cylindrique 430 prolongée de part et d'autre par deux portions rectangulaires 431.

L'une des portions rectangulaires 431, dite première portion rectangulaire, comprend au niveau d'une extrémité libre 438 un dispositif d'attache 439. Le dispositif d'attache 439 est ici une plaque configurée pour pincer et ainsi attacher une extrémité du lien flexible 52. Le lien flexible 52 s'étendant par exemple dans une fente sous ladite plaque.

L'autre des portions rectangulaires 431, dit deuxième portion rectangulaire, comprend une extrémité libre 433 opposée à l'extrémité libre 438.

De même que dans l'autre exemple de réalisation décrit, l'élément de guidage 43 est fixé à la plaque inférieure 41, par exemple au moyen de boulons.

Le dispositif de réglage de tension 44 présente la même structure que dans le mode de réalisation décrit précédemment, à la différence près des dimensions. Le dispositif de réglage de tension 44 est ici parallélépipédique, non cubique.

L'assemblage entre l'élément de guidage 43 et le dispositif de réglage de tension 44 se fait également de manière similaire, au moyen d'un boulon 441. En particulier, l'élément de guidage 43 est assemblé au niveau de l'extrémité libre 433 de la deuxième portion rectangulaire 431 au dispositif de réglage de tension 44 au moyen du boulon 441. Le serrage du boulon 441, et notamment la distance entre l'élément de guidage 43 et le dispositif de réglage de tension 44 permet de régler la tension du lien flexible 52.

Dans ce mode de réalisation, le lien flexible 52 est simplement attaché à l'élément de guidage 43 par le dispositif d'attache 439 au niveau d'une première extrémité 520. Le lien flexible 52 est tendu uniquement au niveau de la deuxième extrémité 521, grâce au dispositif de réglage de tension 44. Cela est différent de l'autre mode de réalisation décrit dans lequel le lien flexible 52 est tendu au niveau de ses deux extrémités 520, 521, au moyen des deux dispositifs de réglage de tension 44. Bien entendu, dans un autre exemple de réalisation, le dispositif élastique mobile 4 des figures 1 à 4 peut comprendre un seul dispositif de réglage de tension 44.

La configuration du dispositif élastique mobile 4 avec un seul élément de guidage 43 et un seul dispositif de réglage de tension 44 permet d'obtenir un dispositif élastique mobile à la structure plus compacte et moins encombrante. Cela est notamment permis par le fait que l'élément de guidage 43 et le dispositif de réglage de tension 44 s'étendant sous la plaque inférieure 41 sans dépasser au-delà des bords de cette dernière.

Bien entendu, la présente invention n'est pas limitée aux modes de réalisation décrits et illustrés.

Le dispositif élastique mobile peut être configuré pour coulisser selon une direction autre que la direction longitudinale, par exemple selon une direction transversale ou une direction non orthogonale à un côté de la plaque inférieure ou la plaque supérieure.

La plaque inférieure et la plaque supérieure du dispositif élastique mobile peuvent présenter une forme ou des dimensions différentes. Plus la taille de la plaque inférieure et de plaque supérieure est petite, plus le réglage du tremplin en élasticité est fin.

Le lien flexible peut être continu.

Le tremplin peut également comporter plusieurs dispositifs élastiques mobiles.

L'au moins un dispositif élastique mobile peut être configuré pour être mobile selon une direction autre que la direction longitudinale. Dans ce cas, la rainure et le système de mise en mouvement peuvent être orientés autrement.

La présente invention propose ainsi un tremplin dont l'élasticité peut être réglée facilement et par un simple mouvement. Grâce à l'invention, il est possible d'adapter la réponse dynamique en fonction de la zone d'impact sur le tremplin. Plus précisément, le gymnaste déplace le dispositif élastique mobile en fonction de la zone d'impact et du ressenti recherché. Ainsi, le tremplin est adaptable au gymnaste.

## Revendications

1. Tremplin de gymnastique comportant une partie supérieure (2) ayant une face d'appel (22), une partie inférieure (3) servant à l'appui du tremplin sur le sol en position d'utilisation, la partie supérieure (2) et la partie inférieure (3) s'éloignant l'une de l'autre à partir d'une zone de solidarisation du tremplin où elles sont jointes, ledit tremplin (1) comportant en outre un dispositif élastique mobile (4) comprenant une plaque supérieure (40) configurée pour coulisser sur une face interne (23) de la partie supérieure (2), une plaque inférieure (41) configurée pour coulisser sur une face interne (33) de la partie inférieure (3), et un organe élastique (42) interposé entre la plaque supérieure (40) et la plaque inférieure (41), la face interne (23) de la partie supérieure (2) et la face interne (33) de la partie inférieure (3) étant en regard l'une de l'autre, ledit tremplin (1) étant **caractérisé en ce qu'**il comporte un système de mise en mouvement (5) du dispositif élastique mobile (4) fixé à la plaque inférieure (41) ou à la plaque supérieure (40), ledit système de mise en mouvement (5) comportant une roue menante (50), une roue menée (51) et un lien flexible (52) configuré pour transmettre un mouvement de rotation de la roue menante (50) à la roue menée (51), la plaque supérieure (40) ou la plaque inférieure (41) étant solidaire du lien flexible (52) de sorte que la rotation de la roue menante (50) entraîne le coulissement de la plaque inférieure (41) sur la partie inférieure (3) et de la plaque supérieure (40) sur la partie supérieure (2).

2. Tremplin de gymnastique selon la revendication 1, dans lequel la roue menante (50) et la roue menée (51) sont des poulies, le lien flexible (52) comprenant une courroie.

3. Tremplin de gymnastique selon la revendication 1, dans lequel la roue menante (50) et la roue menée (51) sont des roues dentées, le lien flexible (52) comprenant une chaîne.

4. Tremplin de gymnastique selon l'une des revendications 1 à 3, dans lequel la plaque supérieure (40) et la plaque inférieure (41) sont configurées pour coulisser le long d'une direction prise dans la longueur de la partie supérieure (2) et la partie inférieure (3), dite direction longitudinale, respectivement sur la face interne (33) de la partie inférieure (3) et sur la face interne (23) de la partie supérieure (2).

5. Tremplin de gymnastique selon l'une des revendications 1 à 4, dans lequel l'organe élastique (42) du dispositif élastique mobile (4) est un ressort conique.

6. Tremplin de gymnastique selon l'une des revendications 1 à 5, dans lequel le dispositif élastique mobile (4) comporte au moins un élément de guidage (43) fixé à la plaque inférieure (41), la partie inférieure (3) du tremplin comportant au moins une rainure (34) configurée pour recevoir ledit au moins un élément de guidage (43).

7. Tremplin de gymnastique selon la revendication 6, dans lequel le dispositif élastique mobile (4) comporte un dispositif de réglage de tension (44) s'étendant dans le prolongement de l'élément de guidage (43) et assemblé audit élément de guidage (43) au moyen d'un boulon (441), le dispositif de réglage de tension (44) comprenant une fente (440) configurée pour recevoir le lien flexible (52), le dispositif de réglage de tension (44) étant configuré pour bloquer le lien flexible (52), et appliquer et maintenir la tension souhaitée audit lien flexible (52).

8. Tremplin de gymnastique selon l'une des revendications 1 à 7, dans lequel le lien flexible (52) est en polymère et comprend des armatures.

9. Tremplin de gymnastique selon l'une des revendications 1 à 8, dans lequel le dispositif élastique mobile (4) comporte une aiguille (45) fixée à la plaque inférieure (41), la partie inférieure (3) du tremplin comprenant sur sa face interne (33) une graduation (36) numérique s'étendant le long d'un axe, ladite aiguille (45) étant configurée pour pointer vers la graduation (36) numérique de sorte à indiquer une position longitudinale du dispositif élastique mobile (4).

10. Tremplin de gymnastique selon l'une des revendications 1 à 9, comportant plusieurs dispositif élastiques mobiles (4).

## Patentansprüche

1. Sprungbrett für Gymnastik mit einem oberen Teil (2) mit einer Absprungfläche (22), einem unteren Teil (3), der dazu dient, das Sprungbrett in der Gebrauchsposition auf dem Boden abzustützen, wobei der obere Teil (2) und der untere Teil (3) sich von einer Verbindungszone des Sprungbretts, wo sie verbunden sind, voneinander weg bewegen, wobei das Sprungbrett (1) ferner ein mobiles elastisches Gerät (4) umfasst, das eine obere Platte (40) umfasst, die so konfiguriert ist, dass sie auf einer Innenfläche (23) des oberen Teils (2) gleitet, eine untere Platte (41), die so konfiguriert ist, dass sie auf einer Innenfläche (33) des unteren Teils (3) gleitet, und ein elastisches Glied (42), das zwischen der oberen Platte (40) und der unteren Platte (41) angeordnet ist, wobei die Innenfläche (23) des oberen Teils (2) und die Innenfläche (33) des unteren Teils (3) einander zugewandt sind, wobei das Sprungbrett (1) **dadurch gekennzeichnet ist, dass** es ein Bewegungssystem (5) des beweglichen elastischen Geräts (4) umfasst, das an der unteren Platte (41) oder der oberen Platte (40) befestigt ist, wobei das Bewegungssystem (5) ein Antriebsrad (50), ein angetriebenes Rad (51) und eine flexible Verbindung (52) umfasst, die so konfiguriert ist, dass sie eine Drehbewegung des Antriebsrads (50) auf das angetriebene Rad (51) überträgt, wobei die obere Platte (40) oder die untere Platte (41) fest mit der flexiblen Verbindung (52) verbunden ist, sodass die Drehung des Antriebsrades (50) dazu führt, dass die untere Platte (41) auf dem unteren Teil (3) und die obere Platte (40) auf dem oberen Teil (2) verschiebbar ist.

2. Sprungbrett für Gymnastik nach Anspruch 1, wobei das Antriebsrad (50) und das angetriebene Rad (51) Riemenscheiben sind und die flexible Verbindung (52) einen Riemen umfasst.

3. Sprungbrett für Gymnastik nach Anspruch 1, wobei das Antriebsrad (50) und das angetriebene Rad (51) Zahnräder sind und die flexible Verbindung (52) eine Kette umfasst.

4. Sprungbrett für Gymnastik nach einem der Ansprüche 1 bis 3, wobei die obere Platte (40) und die untere Platte (41) so konfiguriert sind, dass sie entlang einer Richtung in der Länge des oberen Teils (2) und des unteren Teils (3), der Längsrichtung, auf der Innenfläche (33) des unteren Teils (3) bzw. auf der Innenfläche (23) des oberen Teils (2) gleiten.

5. Sprungbrett für Gymnastik nach einem der Ansprüche 1 bis 4, wobei das elastische Glied (42) des mobilen elastischen Geräts (4) eine konische Feder ist.

6. Sprungbrett für Gymnastik nach einem der Ansprüche 1 bis 5, wobei das mobile elastische Gerät (4) mindestens ein Führungselement (43) aufweist, das an der Bodenplatte (41) befestigt ist, wobei der untere Teil (3) des Sprungbretts mindestens eine Nut (34) aufweist, die so gestaltet ist, dass sie das mindestens eine Führungselement (43) aufnimmt.

7. Sprungbrett für Gymnastik nach Anspruch 6, wobei das mobile elastische Gerät (4) ein Spannungseinstellgerät (44) aufweist, das sich in Verlängerung des Führungselements (43) erstreckt und mit dem Führungselement (43) mittels eines Bolzens (441) verbunden ist, das Spannungseinstellgerät (44) einen Schlitz (440) umfasst, der so konfiguriert ist, dass er die flexible Verbindung (52) aufnimmt, wobei das Spannungseinstellgerät (44) so konfiguriert ist, dass es die flexible Verbindung (52) blockiert und die gewünschte Spannung auf die flexible Verbindung (52) ausübt und aufrechterhält.

8. Sprungbrett für Gymnastik nach einem der Ansprüche 1 bis 7, wobei die flexible Verbindung (52) aus Polymer besteht und Verstärkungen umfasst.

9. Sprungbrett für Gymnastik nach einem der Ansprüche 1 bis 8, wobei das mobile elastische Gerät (4) einen Zeiger (45) umfasst, der an der Bodenplatte (41) befestigt ist, wobei der untere Teil (3) des Sprungbretts auf seiner Innenfläche (33) eine numerische Skala (36) umfasst, die sich entlang einer Achse erstreckt, wobei der Zeiger (45) so konfiguriert ist, dass er auf die numerische Skala (36) zeigt, um so eine Längsposition des mobilen elastischen Geräts (4) anzuzeigen.

10. Sprungbrett für Gymnastik nach einem der Ansprüche 1 bis 9, umfassend mehrere mobile elastische Geräte (4).

## Claims

1. A gymnastics springboard including an upper portion (2) having a take-off face (22), a lower portion (3) serving as a support of the springboard on the ground in the use position, the upper portion (2) and the lower portion (3) moving away from each other from an attachment area of the springboard where they are joined, said springboard (1) further including a movable elastic device (4) comprising a upper plate (40) configured to slide on an inner face (23) of the upper portion (2), a lower plate (41) configured to slide on an inner face (33) of the lower portion (3), and an elastic member (42) interposed between the upper plate (40) and the lower plate (41), the inner face (23) of the upper portion (2) and the inner face (33) of the lower portion (3) facing each other, said springboard (1) being **characterised in that** it includes a system (5) for moving the movable elastic device (4) fastened to the lower plate (41) or to the upper plate (40), said moving system (5) including a driving wheel (50), a driven wheel (51) and a flexible link (52) configured to transmit a rotational movement from the driving wheel (50) to the driven wheel (51), the upper plate (40) or the lower plate (41) being secured to the flexible link (52) so that the rotation of the driving wheel (50) causes sliding of the lower plate (41) on the lower portion (3) and of the upper plate (40) on the upper portion (2).

2. The gymnastics springboard according to claim 1, wherein the driving wheel (50) and the driven wheel (51) are pulleys, the flexible link (52) comprising a belt.

3. The gymnastics springboard according to claim 1, wherein the driving wheel (50) and the driven wheel (51) are toothed wheels, the flexible link (52) comprising a chain.

4. The gymnastics springboard according to one of claims 1 to 3, wherein the upper plate (40) and the lower plate (41) are configured to slide along a direction considered according to the length of the upper portion (2) and the lower portion (3), so-called the longitudinal direction, respectively on the inner face (33) of the lower portion (3) and on the inner face (23) of the upper portion (2).

5. The gymnastics springboard according to one of claims 1 to 4, wherein the elastic member (42) of the movable elastic device (4) is a conical spring.

6. The gymnastics springboard according to one of claims 1 to 5, wherein the movable elastic device (4) includes at least one guide element (43) fastened to the lower plate (41), the lower portion (3) of the springboard including at least one groove (34) configured to receive said at least one guide element (43).

7. The gymnastics springboard according to claim 6, wherein the movable elastic device (4) includes a tension adjustment device (44) extending in the extension of the guide element (43) and assembled to said guide element (43) by means of a bolt (441), the tension adjustment device (44) comprising a slot (440) configured to receive the flexible link (52), the tension adjustment device (44) being configured to block the flexible link (52), and apply and maintain the desired tension to said flexible link (52).

8. The gymnastics springboard according to one of claims 1 to 7, wherein the flexible link (52) is made of polymer and comprises reinforcements.

9. The gymnastics springboard according to one of claims 1 to 8, wherein the movable elastic device (4) includes a needle (45) fastened to the lower plate (41), the lower portion (3) of the springboard comprising on its inner face (33) a numerical graduation (36) extending along an axis, said needle (45) being configured to point towards the numerical graduation (36) so as to indicate a longitudinal position of the movable elastic device (4).

10. The gymnastics springboard according to one of claims 1 to 9, including several movable elastic devices (4).
